# DEMANDE DE BREVET EUROPEEN

(11) **EP 4 505 898 A1**
(43) Date de publication de la demande: **12.02.2025**
(21) Numéro de dépôt: 23315306.3
(22) Date de dépôt: 07.08.2023
(51) Int. Cl.: A44C 5/24, A44C 19/00

(54) **FERMOIR DÉPLOYANT SÉCURISÉ POUR BRACELET**

(71) Demandeur: Watchlock, 13009 Marseille (FR)
(72) Inventeur: DORDOR, Sébastien, 1290 Versoix (CH)
(74) Mandataire: Micheli & Cie SA

(57) **Abrégé**

Le fermoir déployant pour bracelet selon l'invention comprend un premier bras (2), un deuxième bras (3) articulé au premier bras (2) et pouvant se rabattre sur le premier bras (2), un élément de coiffage (5) articulé au deuxième bras (3), un élément de verrouillage (10) solidaire d'un des premier bras, deuxième bras et élément de coiffage, un bloqueur agencé pour coopérer avec l'élément de verrouillage (10) de façon à verrouiller le deuxième bras (3) en position rabattue sur le premier bras (2), le bloqueur étant déplaçable par une action manuelle pour dégager le bloqueur et l'élément de verrouillage l'un de l'autre, et un organe rotatif manuel de codage (23) pouvant occuper au moins trois positions angulaires distinctes, ces au moins trois positions angulaires distinctes comprenant au moins une position angulaire déterminée dans laquelle l'organe rotatif manuel de codage (23) autorise ledit déplacement du bloqueur et plusieurs autres positions angulaires dans lesquelles l'organe rotatif manuel de codage (23) empêche ledit déplacement du bloqueur.

## Description

La présente invention concerne un fermoir pour bracelet, en particulier pour bracelet de montre. Plus précisément, la présente invention concerne un fermoir déployant sécurisé.

Un fermoir ou boucle déployant est un type de fermoir comprenant un système de bras ou lames articulés qui se déploie pour ouvrir le bracelet et qui peut se replier sur lui-même lors de la fermeture, sur la face intérieure du bracelet. Un tel système de fermeture permet de ne jamais délier les deux brins du bracelet.

Il existe différents types de fermoir déployant. Un fermoir déployant simple ne comporte que deux bras articulés qui se replient en « V » sous le bracelet, d'un seul côté. Un fermoir déployant double, également appelé fermoir déployant papillon, comporte deux bras articulés aux deux extrémités d'un bras principal, chacun de ces deux bras articulés se rabattant contre le bras principal sous un brin de bracelet respectif.

Des systèmes de sécurité ont été développés pour empêcher une ouverture involontaire du fermoir. Par exemple, un ou deux boutons poussoirs peuvent être situés sur le côté du boîtier du fermoir, ou encore un rabat peut être prévu sur le fermoir. Dans ces deux systèmes, l'utilisateur vient appuyer sur les boutons ou déplier le rabat pour permettre le déploiement du fermoir. Le document CH 657763 décrit un tel exemple de fermoir déployant.

Cependant, les fermoirs déployants classiques peuvent être assez facilement déverrouillés par une personne mal intentionnée, alors que certaines montres sont de véritables objets de valeur, puisqu'il s'agit d'appuyer sur les boutons du fermoir pour déverrouiller celui-ci. Un voleur à la tire ou bien entraîné peut ainsi dérober une montre portée.

Pour remédier à ce problème, le présent déposant a proposé dans son brevet EP 3531860 B1 d'intégrer au fermoir déployant une serrure que l'on peut ouvrir avec une clé amovible. Ce système offre un degré de sécurité très élevé mais il nécessite de recourir à une clé pour ouvrir le bracelet et oblige donc l'utilisateur à veiller à ce que la clé ne soit ni oubliée, ni perdue, ni cassée, etc. D'autres solutions proposées dans ce brevet consistent à munir le fermoir d'un dispositif de verrouillage électronique à code, à reconnaissance ergonomique (capteur d'index, etc.) ou à puce RFID. Ces solutions nécessitent l'emploi de composants électroniques ainsi que d'une source d'énergie, et présentent en outre des risques de défaillance et de vieillissement assez élevés.

La présente invention vise à remédier aux inconvénients précités.

A cette fin, la présente invention a pour objet un fermoir déployant pour bracelet, comprenant :
- un premier bras,
- un deuxième bras articulé au premier bras et pouvant se rabattre sur le premier bras,
- un élément de coiffage articulé au deuxième bras,
- un élément de verrouillage solidaire d'un des premier bras, deuxième bras et élément de coiffage,
- un bloqueur agencé pour coopérer avec l'élément de verrouillage de façon à verrouiller le deuxième bras en position rabattue sur le premier bras, le bloqueur étant déplaçable par une action manuelle pour dégager le bloqueur et l'élément de verrouillage l'un de l'autre et autoriser ainsi un relèvement du deuxième bras par rapport au premier bras,
caractérisé en ce qu'il comprend un organe rotatif manuel de codage pouvant occuper au moins trois positions angulaires distinctes, ces au moins trois positions angulaires distinctes comprenant au moins une position angulaire déterminée dans laquelle l'organe rotatif manuel de codage autorise ledit déplacement du bloqueur et plusieurs autres positions angulaires dans lesquelles l'organe rotatif manuel de codage empêche ledit déplacement du bloqueur.

Le fermoir selon l'invention offre un degré de sécurité très élevé car au moins deux actions manuelles différentes (rotation de l'organe rotatif manuel de codage jusqu'à la ou l'une des positions angulaires déterminées et déplacement du bloqueur) sont nécessaires pour le déverrouiller. De plus, il est d'un usage très pratique puisqu'aucune clé ni outil n'est nécessaire.

Typiquement, les au moins trois positions angulaires distinctes comprennent une seule position angulaire déterminée dans laquelle l'organe rotatif manuel de codage autorise ledit déplacement du bloqueur.

Avantageusement, les au moins trois positions angulaires distinctes sont des positions stables, une position stable (autrement appelée position indexée) étant une position dans laquelle l'organe rotatif manuel de codage revient (par exemple sous l'action d'un sautoir ou autre organe élastique de rappel) dès qu'il est relâché par l'utilisateur après avoir été écarté de ladite position. En variante, toutefois, les au moins trois positions angulaires distinctes pourraient ne pas être stables, par exemple l'organe rotatif manuel de codage pourrait être maintenu angulairement par un simple frottement sur son axe, sans points durs entre les différentes positions angulaires.

De préférence, les au moins trois positions angulaires distinctes consistent en au moins quatre, de préférence au moins cinq, de préférence au moins six, de préférence au moins sept, de préférence au moins huit, de préférence au moins neuf, de préférence au moins dix positions angulaires distinctes.

Selon une caractéristique avantageuse, favorisant l'ergonomie du fermoir, le bloqueur est déplaçable par une action manuelle de poussée pour dégager le bloqueur et l'élément de verrouillage l'un de l'autre.

Typiquement, le bloqueur est déplaçable par ladite action manuelle contre l'action d'un organe élastique de rappel pour dégager le bloqueur et l'élément de verrouillage l'un de l'autre.

Selon une autre caractéristique avantageuse, qui simplifie l'usage du fermoir, l'élément de verrouillage et le bloqueur sont verrouillables l'un par rapport à l'autre par encliquetage lors d'un rabattement du deuxième bras sur le premier bras au moins lorsque l'organe rotatif manuel de codage est dans la ou l'une quelconque des positions angulaires déterminées et de préférence quelle que soit la position angulaire de l'organe rotatif manuel de codage.

Dans des exemples de réalisation, l'organe rotatif manuel de codage comprend une roue manuelle de codage et une came de codage coaxiale et solidaire en rotation de la roue manuelle de codage, la came de codage comprenant une surface circulaire autour de son axe de rotation et un évidement dans ladite surface circulaire, le fermoir comprenant en outre un organe d'arrêt agencé pour coopérer avec ladite surface circulaire pour empêcher ledit déplacement du bloqueur lorsque l'organe rotatif manuel de codage se trouve dans l'une quelconque desdites plusieurs autres positions angulaires, ledit évidement étant apte à recevoir l'organe d'arrêt pendant ledit déplacement du bloqueur lorsque l'organe rotatif manuel de codage se trouve dans la ou l'une quelconque des positions angulaires déterminées.

Selon encore une autre caractéristique avantageuse, l'au moins une position angulaire déterminée parmi les au moins trois positions angulaires distinctes est réglable par un utilisateur.

Pour permettre le réglage de l'au moins une position angulaire déterminée parmi les au moins trois positions angulaires distinctes, la came de codage peut être rendue solidaire en rotation de la roue manuelle de codage par un organe d'indexation élastique qui autorise une rotation de la roue manuelle de codage par rapport à la came de codage lorsque la came de codage accueille l'organe d'arrêt dans l'évidement.

Dans certains modes de réalisation, particulièrement avantageux en termes d'encombrement, l'organe rotatif manuel de codage est rotatif autour d'un axe qui est orthogonal à l'axe de l'articulation entre le premier bras et le deuxième bras.

Dans un mode de réalisation particulier, l'organe rotatif manuel de codage est déplaçable en translation par ladite action manuelle, et fait ainsi office de poussoir, pour effectuer ledit déplacement du bloqueur lorsque l'organe rotatif manuel de codage se trouve dans la ou l'une quelconque des positions angulaires déterminées.

Le fermoir selon l'invention peut comprendre un deuxième dit bloqueur indépendant dudit bloqueur et un deuxième dit organe rotatif manuel de codage indépendant dudit organe rotatif manuel de codage et associé au deuxième bloqueur. Avantageusement, ces organes rotatifs manuels de codage sont rotatifs autour d'axes respectifs qui sont orthogonaux à l'axe de l'articulation entre le premier bras et le deuxième bras et déplaçables l'un vers l'autre en translation dans une direction parallèle à l'axe de l'articulation entre le premier bras et le deuxième bras pour effectuer lesdits déplacements des bloqueurs.

Dans d'autres modes de réalisation, le fermoir comprend un poussoir, distinct de l'organe rotatif manuel de codage, permettant à l'utilisateur d'exercer ladite action manuelle. Dans ces modes de réalisation, l'organe d'arrêt est typiquement solidaire du poussoir.

Le fermoir selon l'invention peut comprendre un ou plusieurs bras supplémentaires, un ou plusieurs éléments de coiffage supplémentaires, un ou plusieurs éléments de verrouillage supplémentaires, un ou plusieurs bloqueurs supplémentaires et/ou un ou plusieurs organes rotatifs manuels de codage supplémentaires. Le ou chaque élément de verrouillage est par exemple un pion ou autre élément saillant.

La présente invention a également pour objet une montre-bracelet comprenant un fermoir déployant tel que défini ci-dessus.

D'autres caractéristiques et avantages de la présente invention apparaîtront à la lecture de la description détaillée suivante faite en référence aux dessins schématiques annexés dans lesquels :
- les figures 1 et 2 sont des vues en perspective, respectivement de dessus et de dessous, d'un fermoir déployant selon un premier mode de réalisation de l'invention ;
- la figure 3 est une vue partielle en perspective éclatée de dessous du fermoir déployant selon le premier mode de réalisation ;
- la figure 4 est une vue en perspective et en coupe montrant l'introduction d'un pion de verrouillage dans un mécanisme de verrouillage du fermoir déployant selon le premier mode de réalisation ;
- les figures 5 à 7 sont des vues planes de dessous du mécanisme de verrouillage, montrant ce mécanisme dans trois états différents, à savoir un premier état (figure 5) où des roues de codage sont dans des positions angulaires respectives qui autorisent un déverrouillage du fermoir mais où l'utilisateur n'a pas encore appuyé sur les roues de codage pour déverrouiller le fermoir, un deuxième état (figure 6) où l'utilisateur a appuyé sur les roues de codage pour déverrouiller le fermoir qui peut dès lors être déployé, et un troisième état (figure 7) où les roues de codage sont dans des positions angulaires respectives qui empêchent le déverrouillage du fermoir ;
- la figure 8 est une vue plane de dessous d'une variante du mécanisme de verrouillage illustré aux figures 5 à 7 ;
- la figure 9 est une vue en perspective d'une variante du fermoir déployant selon le premier mode de réalisation ;
- les figures 10 et 11 sont des vues en perspective avant et arrière d'un fermoir déployant selon un deuxième mode de réalisation de l'invention ;
- la figure 12 est une vue en perspective éclatée de dessous d'un élément de coiffage du fermoir déployant selon le deuxième mode de réalisation et d'un mécanisme de verrouillage qu'il renferme ;
- les figures 13 à 15 sont des vues planes de dessous du mécanisme de verrouillage du fermoir déployant selon le deuxième mode de réalisation, montrant ce mécanisme dans trois états différents, à savoir un premier état (figure 13) où une roue de codage est dans une position angulaire qui autorise un déverrouillage du fermoir mais où l'utilisateur n'a pas encore appuyé sur un poussoir pour déverrouiller le fermoir, un deuxième état (figure 14) où l'utilisateur a appuyé sur le poussoir pour déverrouiller le fermoir qui peut dès lors être déployé, et un troisième état (figure 15) où la roue de codage est dans une position angulaire qui empêche le déverrouillage du fermoir ;
- les figures 16 à 18 sont des vues en perspective de variantes du fermoir déployant selon le deuxième mode de réalisation ;
- les figures 19 et 20 sont des vues en perspective avant et arrière d'un fermoir déployant selon un troisième mode de réalisation de l'invention ;
- la figure 21 est une vue partielle en perspective éclatée de dessous d'un élément de coiffage du fermoir déployant selon le troisième mode de réalisation et d'un mécanisme de verrouillage qu'il renferme ;
- la figure 22 est une vue en perspective éclatée de dessus du mécanisme de verrouillage du fermoir déployant selon le troisième mode de réalisation ;
- les figures 23 à 25 sont des vues en perspective de dessous partiellement coupées du mécanisme de verrouillage du fermoir déployant selon le troisième mode de réalisation, montrant ce mécanisme dans trois états différents, à savoir un premier état (figure 23) où des roues de codage sont dans des positions angulaires respectives qui autorisent un déverrouillage du fermoir mais où l'utilisateur n'a pas encore appuyé sur un poussoir pour déverrouiller le fermoir, un deuxième état (figure 24) où l'utilisateur a appuyé sur le poussoir pour déverrouiller le fermoir qui peut dès lors être déployé, et un troisième état (figure 25) où les roues de codage sont dans des positions angulaires respectives qui empêchent le déverrouillage du fermoir.

Un premier mode de réalisation de l'invention est illustré aux figures 1 à 7. Il s'agit d'un fermoir déployant de type papillon pour bracelet de montre, désigné par le repère 1 et comprenant un premier bras 2, un deuxième bras 3 articulé par une de ses extrémités à une extrémité du premier bras 2, un troisième bras 4 articulé par une de ses extrémités à l'autre extrémité du premier bras 2, un premier élément de coiffage 5 articulé à l'autre extrémité du deuxième bras 3 et un deuxième élément de coiffage 6 articulé à l'autre extrémité du troisième bras 4. Les éléments de coiffage 5, 6 peuvent être des maillons ou embouts du bracelet, comme représenté, deux moitiés de capot (en particulier de capot décoré) attachés aux brins du bracelet ou les brins du bracelet eux-mêmes.

Le premier bras 2 comprend un logement central 7, fermé par une plaque 8, dans lequel est monté un mécanisme de verrouillage 9. Le mécanisme de verrouillage 9 est agencé pour coopérer avec deux pions de verrouillage 10, 11 dont le premier, 10, est solidaire soit du premier élément de coiffage 5 soit du deuxième bras 3 (la première de ces deux alternatives est illustrée sur les dessins) et dont le deuxième, 11, est solidaire soit du deuxième élément de coiffage 6 soit du troisième bras 4 (la deuxième de ces deux alternatives est illustrée sur les dessins). Dans l'exemple illustré, le premier pion de verrouillage 10 peut pénétrer dans le logement central 7 à travers successivement un trou 12 ménagé dans le deuxième bras 3 et un trou 13 ménagé dans le premier bras 2 lorsque le deuxième bras 3 est rabattu sur le premier bras 2. Le deuxième pion de verrouillage 11 peut pénétrer dans le logement central 7 à travers un trou 14 ménagé dans le premier bras 2 lorsque le troisième bras 4 est rabattu sur le premier bras 2. Lorsque les pions 10, 11 sont dans le logement central 7, le mécanisme de verrouillage 9 les retient pour empêcher le déploiement du fermoir 1, et les libère pour autoriser le déploiement du fermoir 1 et le retrait de la montre du poignet de l'utilisateur après qu'un code ou combinaison déterminé, appelé dans la suite « code de déverrouillage », a été entré par l'utilisateur.

Le code de déverrouillage est entré par l'utilisateur au moyen de deux roues de codage 15, 16 du mécanisme de verrouillage 9 qui sont alignées dans une direction transversale du premier bras 2, parallèle aux axes des articulations entre les premier et deuxième bras 2, 3, entre les premier et troisième bras 2, 4, entre le deuxième bras 3 et le premier élément de coiffage 5 et entre le troisième bras 4 et le deuxième élément de coiffage 6. Chaque roue de codage 15, 16 dépasse d'un côté longitudinal respectif du premier bras 2 à travers une ouverture 17, 18 de la paroi du logement central 7 afin d'être accessible à un doigt de l'utilisateur.

Les roues de codage 15, 16 sont rotatives autour d'axes respectifs qui sont orthogonaux aux axes des articulations précitées. Les roues de codage 15, 16 présentent sur leur tranche une succession de faces planes ou concaves 19, 20 que l'utilisateur peut distinguer grâce à des numéros que portent ces faces (seul un numéro « 1 » a été représenté sur les dessins, à la figure 2). De plus, chaque roue de codage 15, 16 est soumise à l'action d'un sautoir 21, 22 qui lui permet d'occuper un nombre de positions angulaires stables égal au nombre des faces 19, 20, l'une 19a, 20a de ces faces étant visible et centrée par rapport à l'ouverture 17, 18 dans chacune desdites positions angulaires stables. Ainsi donc, en sélectionnant la bonne position angulaire de chaque roue de codage 15, 16 l'utilisateur entre un code (affiché par les faces visibles 19a, 20a des deux roues de codage 15, 16 centrées par rapport aux ouvertures 17, 18) qui permet le déverrouillage du fermoir. Dans l'exemple illustré, chaque roue de codage 15, 16 présente dix faces planes ou concaves 19, 20 portant respectivement les chiffres de 0 à 9, de sorte que le fermoir est déverrouillable par un code à deux chiffres parmi cent (10²) combinaisons possibles. Le nombre de faces 19, 20 et de positions angulaires stables de chaque roue de codage 15, 16 peut être différent de dix, mais il est typiquement d'au moins trois, de préférence d'au moins quatre, de préférence d'au moins cinq, de préférence d'au moins six, de préférence d'au moins sept, de préférence d'au moins huit, de préférence d'au moins neuf.

Chaque roue de codage 15, 16 appartient à un organe rotatif manuel de codage 23, 24 comprenant en outre une came de codage 25, 26 et un organe d'indexation 27, 28 coaxiaux avec la roue de codage 15, 16, disposés dans un logement 29, 30 de la roue de codage 25, 26 et rendus solidaires l'un de l'autre en rotation par exemple par des goupilles 31, 32. Dans la paroi latérale du logement 29, 30, autour de l'axe de la roue de codage 15, 16, est formée une série d'encoches 33, 34 dont le nombre est égal au nombre de faces 19, 20 et au nombre de positions angulaire stables de la roue de codage 15, 16. L'organe d'indexation 27, 28 est élastique, a la forme d'un 8 et comporte deux protubérances radiales 35, 36 diamétralement opposées engagées dans deux encoches 33, 34 respectives, ces protubérances radiales 35, 36, plaquées dans le fond des encoches 33, 34 par l'élasticité de l'organe d'indexation 27, 28, rendant solidaires en rotation l'organe d'indexation 27, 28 et la roue de codage 15, 16.

La came de codage 25, 26 est un disque présentant un évidement 37, 38 en forme d'entaille ou d'échancrure orienté radialement. Lorsque la roue de codage 15, 16 est dans une position angulaire qui correspond au code de déverrouillage (cf. figure 5), cet évidement 37, 38 est en regard d'un organe d'arrêt 39, 40, typiquement une goupille, qui est fixe par rapport au premier bras 2 et dont le diamètre est légèrement plus petit que la largeur de l'évidement 37, 38. Lorsque, en revanche, la roue de codage 15, 16 est dans une autre position angulaire que celle qui correspond au code de déverrouillage (cf. figure 7), c'est la partie circulaire 41, 42 du profil de la came de codage 15, 16, et non pas l'évidement 37., 38, qui est en regard de l'organe d'arrêt 39, 40.

Chaque roue de codage 15, 16 est guidée en rotation autour d'une tige 43, 44 qui traverse également la came de codage 25, 26 et l'organe d'indexation 27, 28 et qui est fixée sur un bloqueur 45, 46 respectif guidé en translation dans le logement central 7 dans la direction transversale du premier bras 2, ce bloqueur 45, 46 portant en outre le sautoir 21, 22 de la roue de codage 15, 16. Chaque roue de codage 15, 16 est ainsi solidaire du bloqueur 45, 46 en translation dans ladite direction transversale et mobile en rotation autour de son axe par rapport au bloqueur 45, 46. Le bloqueur 45, 46 est en forme de U orienté dans ladite direction transversale, sa base porte la roue de codage 15, 16 et chacune de ses deux branches présente sur l'un de ses côtés longitudinaux une géométrie de blocage 47, 48 et une géométrie de libération 49, 50. Les deux bloqueurs 45, 46 sont opposés l'un à l'autre, se chevauchent et sont reliés par deux ressorts de rappel 51 qui tendent à les éloigner l'un de l'autre. Les deux bloqueurs 45, 46 et leurs ressorts de rappel 51 peuvent former ou faire partie d'une même pièce monobloc.

Comme visible notamment sur les figures 1 et 4, chaque pion de verrouillage 10, 11 présente une gorge 52, 53 à proximité de son extrémité distale. Dans l'état verrouillé du fermoir (figure 7), cette gorge 52, 53 accueille une géométrie de blocage 47, 48 de chacun des deux bloqueurs 45, 46, de sorte qu'un déplacement axial du pion de verrouillage 10, 11 visant à déployer le fermoir est empêché. Dans l'état déverrouillé du fermoir (figure 6), la géométrie de blocage 47, 48 est hors de la gorge 52, 53, cette dernière se trouvant en regard d'une géométrie de libération 49, 50 de chacun des deux bloqueurs 45, 46 qui autorise un déplacement axial du pion de verrouillage 10, 11 hors du logement central 7 et donc le déploiement du fermoir.

En référence à la figure 7, lorsque le fermoir est dans son état replié et verrouillé et que la position angulaire de chacun des deux organes rotatifs manuels de codage 23, 24 n'est pas celle définissant le code de déverrouillage, un appui de l'utilisateur sur les roues de codage 15, 16 dans un sens tendant à les rapprocher l'une de l'autre amène aussitôt les cames de codage 25, 26 en butée contre les organes d'arrêt 39, 40, laissant les géométries de blocage 47, 48 dans la gorge 52, 53 des pions de verrouillage 10, 11 et laissant donc le fermoir dans son état verrouillé.

Lorsqu'il souhaite ouvrir le fermoir, l'utilisateur tourne manuellement les roues de codage 15, 16 (et avec elles les cames de codage 25, 26) pour les mettre chacune dans la position angulaire qui correspond au code de déverrouillage, c'est-à-dire dans la position angulaire où l'évidement 37, 38 est aligné avec l'organe d'arrêt 39, 40 (figure 5). En appuyant simultanément sur les deux roues de codage 15, 16 l'utilisateur les rapproche l'une de l'autre et, ce faisant, déplace les bloqueurs 45, 46 en translation l'un vers l'autre contre l'action des ressorts de rappel 51. Les cames de codage 15, 16 ne sont en effet plus entravées par les organes d'arrêt 39, 40, qui sont reçus dans les évidements 37, 38 (figure 6). En fin de course des ensembles 23, 45 et 24, 46, les géométries de blocage 47, 48 sont hors de la gorge 52, 53 des pions de verrouillage 10, 11 - le fermoir 1 est ainsi déverrouillé -, de sorte que l'utilisateur peut, en maintenant l'appui sur les roues de codage 15, 16 et en tirant les éléments de coiffage 5, 6, sortir les pions de verrouillage 10, 11 du logement central 7 et déployer le fermoir dans le but d'enlever la montre de son poignet. Dès que l'utilisateur relâche la pression sur les roues de codage 15, 16, les ensembles 23, 45 et 24, 46 reviennent à leur position initiale sous l'action des ressorts de rappel 51. Le déploiement du fermoir peut être facilité par une pré-tension des deuxième et troisième bras 3, 4 causée par une différence de courbure avec le premier bras 2, cette pré-tension amorçant automatiquement le déploiement du fermoir, et en particulier éloignant les pions de verrouillage 10, 11 des bloqueurs 45, 46, dès que les pions de verrouillage 10, 11 sont libérés par l'appui de l'utilisateur sur les roues de codage 15, 16. En alternative ou en complément à cette pré-tension des bras 3, 4, un dispositif d'éjection à ressort(s) peut être prévu pour amorcer automatiquement le déploiement du fermoir.

Pour replier et verrouiller le fermoir à partir de son état déployé, l'utilisateur vérifie que les chiffres affichés par les roues de codage 15, 16 sont ceux du code de déverrouillage et, si ce n'est pas le cas, il met les roues de codage 15, 16 dans leur position angulaire qui correspond au code de déverrouillage. Puis il appuie sur les roues de codage 15, 16 pour les rapprocher l'une de l'autre et sortir les géométries de blocage 47, 48 de la trajectoire des pions de verrouillage 10, 11. Ensuite, il rabat les deuxième et troisième bras 3, 4 contre le premier bras 2, faisant pénétrer les pions de verrouillage 10, 11 dans le mécanisme de verrouillage 9, et relâche les roues de codage 10, 11, ce qui a pour effet de faire entrer les géométries de blocage 47, 48 dans les gorges 52, 53 respectives des pions de verrouillage 10, 11. Enfin, il verrouille complètement le fermoir en tournant les roues de codage 15, 16 jusqu'à une position où le code de déverrouillage n'est plus affiché.

Selon toutefois une variante avantageuse du fermoir 1, illustrée à la figure 4, les géométries de blocage 47, 48 présentent chacune une pente 54 qui permet, lorsque les roues de codage 15, 16 sont dans leur position angulaire correspondant au code de déverrouillage, l'introduction et le verrouillage des pions de verrouillage 10, 11 entre les deux bloqueurs 45, 46 par encliquetage, plus précisément par déplacement des deux bloqueurs 45, 46 contre l'action de leurs ressorts de rappel 51 sous l'effet de la force appliquée par les pions de verrouillage 10, 11 sur les géométries de blocage 47, 48 puis, dès que les gorges 52, 53 se trouvent au même niveau que les géométries de blocage 47, 48, retour des bloqueurs 45, 46 dans leur position de repos sous l'action des ressorts de rappel 51 en faisant pénétrer les géométries de blocage 47, 48 dans les gorges 52, 53. Grâce à cette caractéristique, le fermoir peut être fermé sans avoir à appuyer sur les roues de codage 15, 16.

Comme décrit précédemment, les cames de codage 25, 26 sont rendues solidaires en rotation des roues de codage 15, 16 respectives par la force élastique exercée par les organes d'indexation 27, 28. Une telle liaison élastique entre les cames de codage 25, 26 et les roues de codage 15, 16 autorise un débrayage manuel, autrement dit une modification de la position angulaire relative des cames de codage 25, 26 et des roues de codage 15, 16, rendant ainsi possible à l'utilisateur de reprogrammer le code de déverrouillage à sa guise. Pour ce faire, l'utilisateur introduit le code de déverrouillage en tournant les roues de codage 15, 16, appuie sur les roues de codage 15, 16 de manière à faire entrer les organes d'arrêt 39, 40 dans les évidements 37, 38 et, alors que les organes d'arrêt 39, 40 sont dans les évidements 37, 38 et bloquent donc angulairement les cames de codage 25, 26, tourne les roues de codage 15, 16 jusqu'à l'affichage des chiffres souhaités pour le nouveau code de déverrouillage.

On appréciera que les roues de codage 15, 16 dans le fermoir 1 non seulement servent à introduire un code de déverrouillage mais également font office de poussoirs pour l'ouverture mécanique du fermoir, rendant le système particulièrement simple. De plus, la disposition à plat des roues de codage 15, 16 dans le premier bras 2 minimise l'encombrement.

La figure 8 montre une variante de ce premier mode de réalisation dans laquelle les organes d'arrêt 39, 40, en combinaison avec les ressorts de rappel 51, remplissent également la fonction de maintien angulaire des roues de codage 15, 16, en remplacement des sautoirs 21, 22. A cet effet, les organes d'arrêt 39, 40 ont une forme, par exemple oblongue, adaptée pour coopérer avec les encoches 33, 34 des roues de codage 15, 16.

Une autre variante du premier mode de réalisation est illustrée à la figure 9. Dans cette variante, le mécanisme de verrouillage n'agit que sur un seul, 10, des deux pions 10, 11, l'autre pion 11 étant simplement maintenu dans le logement central du bras 2 par un dispositif d'encliquetage bidirectionnel, une plaque 55 solidaire du premier élément de coiffage 5 verrouillant le deuxième élément de coiffage 6 dans sa position rabattue lorsque le premier élément de coiffage 5 est lui-même verrouillé par la coopération du pion de verrouillage 10 et du mécanisme de verrouillage.

Dans encore une autre variante du premier mode de réalisation (non représentée), le fermoir ne comprend qu'un seul organe rotatif manuel de codage 23 ou 24 et un seul bloqueur 45 ou 46.

Un fermoir déployant pour bracelet de montre selon un deuxième mode de réalisation de l'invention est illustré aux figures 10 à 15. Il s'agit d'un fermoir déployant simple, désigné par le repère 60, comprenant un premier bras 61 dont une extrémité est articulée à un brin de bracelet (représenté partiellement par son premier maillon 62), un deuxième bras 63 articulé par une de ses extrémités à l'autre extrémité du premier bras 61, et un élément de coiffage 64 articulé par une de ses extrémités à l'autre extrémité du deuxième bras 63 et par son autre extrémité à l'autre brin de bracelet. L'élément de coiffage 64 est un boîtier plat. De deux côtés opposés du boîtier, orthogonaux aux axes des articulations entre le premier bras 61, le deuxième bras 63 et l'élément de coiffage 64, dépassent respectivement une roue de codage 65 et un poussoir 66.

La roue de codage 65 fait partie d'un organe rotatif manuel de codage 67 identique à ceux du premier mode de réalisation mais monté dans l'élément de coiffage 64 sans mobilité en translation. Plus précisément, la roue de codage 65 avec la came de codage 68 et l'organe d'indexation 69 disposés dans son logement 70 est traversée par une tige 71 de guidage en rotation fixée à l'intérieur de l'élément de coiffage 64 et orthogonale aux axes desdites articulations. Un sautoir 72 fixé à l'intérieur de l'élément de coiffage 64 maintient la roue de codage 65 dans l'une de ses positions angulaires stables. La lecture du code de déverrouillage du fermoir 60 s'effectue par la tranche de la roue de codage 65, dont les faces planes ou concaves 73 portent à cet effet des chiffres, et/ou par la face supérieure de la roue de codage 65, à travers une fenêtre 74 du boîtier, la figure 10 montrant les deux variantes.

Le poussoir 66 comprend à son extrémité opposée à celle qui dépasse de l'élément de coiffage 64 un ergot formant un organe d'arrêt 75 apte à coopérer avec la came de codage 68. Lorsque cet organe d'arrêt 75 est en regard de la portion circulaire 76 du profil de la came de codage 68 (figure 15 ; position angulaire de l'organe rotatif manuel de codage 67 autre que celle définissant le code de déverrouillage), il bute contre cette portion circulaire 76 dès que l'utilisateur essaie d'appuyer sur le poussoir 66. Lorsque, en revanche, cet organe d'arrêt 75 se trouve en regard de l'évidement 77 de la came de codage 68 (figure 13 ; position angulaire de l'organe rotatif manuel de codage 67 correspondant au code de déverrouillage), il pénètre dans cet évidement 77 dès que l'utilisateur appuie sur le poussoir 66, permettant un déplacement du poussoir 66 vers l'intérieur de l'élément de coiffage 64. Un bloqueur 78 guidé en translation dans l'élément de coiffage 64 dans la même direction que le poussoir 66, c'est-à-dire la direction transversale du fermoir 60, parallèle auxdits axes d'articulation, est poussé par le poussoir 66 contre l'action de ressorts de rappel 79 lorsque le poussoir 66 est déplacé par l'utilisateur. Un relâchement du poussoir 66 par l'utilisateur entraîne le retour du bloqueur 78 et du poussoir 66 dans leur position de repos par les ressorts de rappel 79. Les ressorts de rappel 79 peuvent être monobloc avec le bloqueur 78. Le poussoir 66 peut avoir son propre organe de rappel élastique.

Un pion de verrouillage 80 solidaire du premier bras 61 traverse successivement un trou 81 formé dans le deuxième bras 63, un trou 82 formé dans le fond 83 de l'élément de coiffage 64 et une ouverture 84 que comprend le bloqueur 78. Dans les configurations où l'organe d'arrêt 75 est hors de l'évidement 77, soit parce qu'il est bloqué par la came de codage 68 (figure 15), soit parce que le poussoir 66 n'a pas encore été actionné (figure 13), une gorge 85 du pion de verrouillage 80 coopère avec une géométrie de blocage 86 de la paroi de l'ouverture 84 pour empêcher un déplacement axial du pion de verrouillage 80, en particulier un déplacement axial visant à écarter angulairement le deuxième bras 63 du premier bras 61 et à déployer ainsi le fermoir. Un déplacement du poussoir 66 par l'utilisateur (figure 14) fait sortir la géométrie de blocage 86 de la gorge 85, libérant ainsi le pion de verrouillage 80. Alors, en maintenant le poussoir 66 appuyé et en tirant l'élément de coiffage 64, l'utilisateur peut ouvrir le fermoir et le déployer.

Avantageusement, la géométrie de blocage 86 de la paroi de l'ouverture 84 du bloqueur 78 présente une pente 87 qui permet l'introduction du pion de verrouillage 80 dans l'ouverture 84 par encliquetage, plus précisément par déplacement du bloqueur 78 contre l'action de ses ressorts de rappel 79 sous l'effet de la force appliquée par le pion de verrouillage 80 sur la pente 87 puis, dès que la gorge 85 se trouve au même niveau que la géométrie de blocage 86, retour du bloqueur 78 dans sa position de repos sous l'action des ressorts de rappel 79 en faisant pénétrer la géométrie de blocage 86 dans la gorge 85. Grâce à cette caractéristique, le fermoir 60 peut être fermé sans avoir à entrer le code de déverrouillage ni à appuyer sur le poussoir 66, le bloqueur 78 effectuant un va-et-vient indépendant du poussoir 66 et de la roue de codage 65. Dans une variante, néanmoins, le bloqueur 78 pourrait être monobloc avec le poussoir 66. Dans ce cas, la pente 87 de la géométrie de blocage 86 serait utile pour permettre la fermeture du fermoir après introduction du code de déverrouillage mais sans nécessiter un appui sur le poussoir 66.

Pour permettre à l'élément de coiffage 64 de résister à un arrachement lors d'une tentative de forçage malveillant du fermoir, le fond 83 peut être monté coulissant sur le reste de l'élément de coiffage 64, avec un profil en L, un profil de type queue d'aronde ou analogue, et peut être maintenu en position par une vis 88, des organes d'encliquetage ou autre.

La programmation d'un nouveau code de déverrouillage s'effectue en introduisant le code de déverrouillage encore actif par la roue de codage 65, en appuyant sur le poussoir 66 pour faire entrer l'organe d'arrêt 75 dans l'évidement 77 et bloquer angulairement la came de codage 68, et en tournant la roue de codage 68 pendant que la came de codage 68 est bloquée jusqu'à l'affichage du nouveau code de déverrouillage.

Dans une variante de ce deuxième mode de réalisation illustrée à la figure 16, deux roues de codage 65 ou plus sont superposées et associées chacune à une came de codage et à un organe d'indexation pour former des organes rotatifs manuels de codage indépendants qui coopèrent avec un même poussoir 66. Cet agencement permet d'augmenter le nombre de combinaisons de chiffres possibles.

Une autre variante du deuxième mode de réalisation est illustrée à la figure 17. L'élément de coiffage 64 est ici constitué par le boîtier de montre lui-même comprenant le mécanisme de verrouillage.

Selon encore une autre variante du deuxième mode de réalisation, illustrée à la figure 18, le fermoir déployant est de type papillon et comprend ainsi un troisième bras 89 articulé au premier bras 61' et un deuxième élément de coiffage 90 articulé au troisième bras 89. Le premier élément de coiffage 64' renferme le mécanisme de verrouillage avec sa roue de codage 65' et son poussoir 66'. Le deuxième élément de coiffage 90 ne contient pas de mécanisme de verrouillage au sens de l'invention mais un simple dispositif d'encliquetage bidirectionnel apte à coopérer avec un deuxième pion de verrouillage 91. Une plaque 92 solidaire du premier élément de coiffage 64' verrouille le deuxième élément de coiffage 90 dans sa position rabattue lorsque le premier élément de coiffage 64' est lui-même verrouillé par la coopération du pion de verrouillage 80' et du mécanisme de verrouillage.

Par ailleurs, comme dans le premier mode de réalisation, l'organe d'arrêt 75 pourrait être utilisé comme organe de positionnement angulaire de la roue de codage 65 à la place du sautoir 72.

En référence aux figures 19 à 25, un fermoir déployant selon un troisième mode de réalisation de l'invention est un fermoir déployant simple, désigné par le repère 100 et comprenant un premier bras 101 dont une extrémité est articulée à un brin de bracelet (représenté partiellement par son premier maillon 102), un deuxième bras 103 articulé par une de ses extrémités à l'autre extrémité du premier bras 101, et un élément de coiffage 104 articulé par une de ses extrémités à l'autre extrémité du deuxième bras 103 et par son autre extrémité à l'autre brin de bracelet. L'élément de coiffage 104 est un boîtier plat. D'un côté du boîtier, orthogonal aux axes des articulations entre le premier bras 101, le deuxième bras 103 et l'élément de coiffage 104, dépasse un poussoir 105. Une ou plusieurs roues de codage 106 (quatre roues de codage dans l'exemple illustré), rotatives autour d'un même axe parallèle aux axes desdites articulations, dépassent de la surface supérieure de l'élément de coiffage 104 à travers des ouvertures 107 respectives formées dans la paroi supérieure 108 de l'élément de coiffage 104.

Les roues de codage 106 et le poussoir 105 font partie d'un mécanisme de verrouillage 109 disposé dans l'élément de coiffage 104 et agencé pour coopérer avec un pion de verrouillage 110 solidaire du premier bras 101. Deux trous 111, 112 pratiqués respectivement dans le deuxième bras 103 et dans le fond de l'élément de coiffage 104 permettent au pion de verrouillage 110 de pénétrer dans l'élément de coiffage 104 lorsque le deuxième bras 103 et l'élément de coiffage 104 sont repliés contre le premier bras 101. Le pion de verrouillage 110 comprend une gorge 113 à proximité de son extrémité distale.

L'axe physique ou arbre sur lequel sont montées les roues de codage 106 est désigné sur les figures par le repère 114. Cet arbre 114 est porté par un support 115 maintenu entre un pont 116 et la paroi supérieure 108 de l'élément de coiffage 104, le pont 116 étant fixé à ladite paroi supérieure 108 par une vis 117 et par des géométries 118 engagées dans des gorges 119 respectives de pieds de tenue 120 solidaires de ladite paroi supérieure 108, de manière à résister à l'arrachement précédemment mentionné. Sur le support 115, et entre ce dernier et le pont 116, est monté en rotation autour d'un axe 121 un bloqueur 122 sur lequel agit un ressort de rappel 123. Le bloqueur 122 comprend une portion 124 en forme de C dont l'extrémité libre est maintenue en contact avec une surface de commande 125 du poussoir 105 par l'action du ressort de rappel 123, rendant la position (angulaire) du bloqueur 122 dépendante de la position (linéaire) du poussoir 105.

Le poussoir 105 est guidé en translation dans l'élément de coiffage 104 parallèlement aux axes des articulations précitées entre deux positions extrêmes, à savoir une position enfoncée et une position de repos (position la plus extérieure par rapport à l'élément de coiffage 104), et est couplé à l'arbre 114 (cf. figure 22) pour pouvoir se déplacer selon ladite translation solidairement avec lui. Un ressort de rappel 126 (montré partiellement) entre le support 115 et le poussoir 105 a pour fonction de ramener le poussoir 105 dans sa position de repos. Lorsque le poussoir 105 est dans sa position de repos (figures 23 et 25), le bloqueur 122 est dans une position de repos où sa portion 124 en forme de C couvre partiellement une ouverture 127 du support 115 destinée à accueillir l'extrémité distale du pion de verrouillage 110. Dans cette position de repos du bloqueur 122 et dans l'état replié du fermoir 100, une géométrie de blocage 128 de la portion 124 du bloqueur 122 est engagée dans la gorge 113 du pion de verrouillage 110 pour verrouiller le fermoir. Lorsque le poussoir 105 est dans sa position enfoncée (figure 24), le bloqueur 122 est dans une position effacée, en retrait par rapport à la gorge 113 du pion de verrouillage 110, laissant le pion de verrouillage 110 libre de passer.

Les roues de codage 106 sont mobiles en rotation autour de l'arbre 114. L'arbre 114, lui, ne peut pas tourner par rapport au support 115 et à l'élément de coiffage 104. Des portées 130 de chaque côté des roues de codage 106 maintiennent ces dernières fixes axialement par rapport au support 115 et à l'élément de coiffage 104.

Chaque roue de codage 106 appartient à un organe rotatif manuel de codage 131 comprenant en outre (cf. figure 22) une came de codage 132 et un organe d'indexation 133. La came de codage 132 est disposée dans un premier logement 134 de la roue de codage 106 coaxialement avec cette dernière. L'organe d'indexation 133 comprend ici une bille d'encliquetage dépassant d'un deuxième logement 135 de la roue de codage 106 et un ressort de rappel (non représenté) disposé dans ce deuxième logement 135 et agissant sur la bille. Le deuxième logement 135 débouche d'un côté (celui où se situe la bille) dans le premier logement 134 et est fermé de l'autre côté par un bouchon (non représenté). La came de codage 132 est ici un anneau comprenant sur l'une de ses deux faces orthogonales à son axe des encoches 136 agencées pour coopérer avec la bille d'encliquetage, chaque encoche 136, lorsqu'elle accueille la bille, définissant une position angulaire stable de la came de codage 132 par rapport à la roue de codage 106. La coopération entre la bille d'encliquetage et la came de codage 132 rend la roue de codage 106 et la came de codage 132 solidaires en rotation mais autorise un débrayage manuel de la roue de codage 106 et de la came de codage 132 pour une reprogrammation du code de déverrouillage, comme cela sera expliqué plus loin.

Un ressort-fil 137 logé dans une rainure longitudinale 138 de l'arbre 114 comprend des portions convexes 139. Des rainures intérieures 140 de chaque roue de codage 106 sont agencées pour coopérer avec une de ces portions convexes 139 afin de positionner angulairement la roue de codage 106 par rapport à l'arbre 114. Ainsi, chaque roue de codage 106 peut occuper plusieurs positions angulaires stables par rapport à l'arbre 114 et afficher dans chaque position angulaire stable un chiffre porté par sa tranche et visible du côté de la surface supérieure de l'élément de coiffage 104. Le nombre de positions angulaires stables de la came de codage 132 par rapport à la roue de codage 106 est égal au nombre de positions angulaires stables de la roue de codage 106 (plus généralement de l'organe rotatif manuel de codage 131) par rapport à l'arbre 114.

L'arbre 114 comporte des organes d'arrêt 141 sous la forme de protubérances alignées dans sa direction longitudinale et qui, dans la position de repos du poussoir 105 (figures 22, 23 et 25), sont situées dans des évidements 142 des portées 130, empêchant l'arbre 114 de pouvoir tourner par rapport au support 115. Chaque came de codage 132 présente dans sa surface cylindrique intérieure un évidement 143 qui débouche sur les deux surfaces de la came de codage 132 orthogonales à son axe, cet évidement 143 étant agencé pour recevoir une protubérance 141 correspondante de l'arbre 114. Lorsque les positions angulaires respectives des organes rotatifs manuels de codage 131 sont celles qui définissent le code de déverrouillage (figure 23), les évidements 143 des cames de codage 132 sont toutes alignées avec les protubérances 141, ce qui rend possible un actionnement du poussoir 105, les protubérances 141 pouvant entrer dans les évidements 143 (figure 24). L'appui sur le poussoir 105 fait tourner le bloqueur 122 de sa position de repos à sa position effacée. Le fermoir 100 peut alors être déployé. Lorsque, en revanche, l'un au moins des organes rotatifs manuels de codage 131 est dans une position angulaire autre que celle qu'il doit avoir pour que les organes rotatifs manuels de codage 131 définissent le code de déverrouillage (figure 25), la protubérance 141 correspondante de l'arbre 114 n'est pas en regard de l'évidement 143 de cet organe rotatif manuel de codage, de sorte qu'elle bute contre la surface circulaire, 144, de la came de codage 132 opposée à la surface comprenant les encoches 136 dès que l'utilisateur tente d'appuyer sur le poussoir 105. Le fermoir 100 est verrouillé et ne peut être ouvert qu'après introduction du code de déverrouillage par l'utilisateur.

De préférence, comme représenté, la géométrie de blocage 128 du bloqueur 122 présente une pente permettant l'introduction du pion de verrouillage 110 dans l'ouverture 127 et son verrouillage par la géométrie de blocage 128 par encliquetage quelle que soit la position angulaire des organes rotatifs manuels de codage 131, à l'instar du deuxième mode de réalisation.

La reprogrammation du code de déverrouillage s'effectue en introduisant le code de déverrouillage encore actif par les roues de codage 106, en actionnant le poussoir 105 pour que les protubérances 141 de l'arbre 114 entrent dans les évidements 143 des cames de codage 132 et bloquent les cames de codage 132 angulairement par rapport à l'arbre 114, et en tournant manuellement les roues de codage 106 alors que les cames de codage 132 sont bloquées jusqu'à l'affichage du nouveau code souhaité.

La présente invention a été décrite ci-dessus à titre d'exemple uniquement. Il va de soi que des modifications pourraient être faites sans sortir de la portée des revendications. Par exemple, les cames de codage 25, 26, 68, 132 pourraient chacune avoir plusieurs évidements de façon à définir plusieurs codes permettant de déverrouiller le fermoir. D'autres modifications pourraient consister à combiner les enseignements relatifs aux premier, deuxième et troisième modes de réalisation, par exemple à placer le mécanisme de verrouillage 9 du premier mode de réalisation dans un élément de coiffage à l'instar des deuxième et troisième modes de réalisation ou, inversement, à placer le mécanisme de verrouillage des deuxième et troisième modes de réalisation dans le premier bras à l'instar du premier mode de réalisation, ou encore à réaliser le fermoir du premier mode de réalisation sous la forme d'un fermoir déployant simple à l'instar des deuxième et troisième modes de réalisation, ou encore à rendre chaque bloqueur 45, 46 du premier mode de réalisation mobile en translation par rapport à la roue de codage 15, 16 correspondante pour permettre un repliement du fermoir et son verrouillage par encliquetage indépendamment de la position angulaire des roues de codage 15, 16 à l'instar des deuxième et troisième modes de réalisation.

Par ailleurs, on notera que le mécanisme de verrouillage du fermoir selon l'invention peut être suffisamment petit pour permettre au fermoir d'accueillir en outre un dispositif de réglage fin de la longueur du bracelet.

## Revendications

1. Fermoir déployant pour bracelet, comprenant :
- un premier bras (2 ; 61 ; 61' ; 101),
- un deuxième bras (3 ; 63 ; 63' ; 103) articulé au premier bras et pouvant se rabattre sur le premier bras,
- un élément de coiffage (5 ; 64 ; 64' ; 104) articulé au deuxième bras,
- un élément de verrouillage (10 ; 80 ; 80' ; 110) solidaire d'un des premier bras, deuxième bras et élément de coiffage,
- un bloqueur (45 ; 78 ; 122) agencé pour coopérer avec l'élément de verrouillage (10 ; 80 ; 80' ; 110) de façon à verrouiller le deuxième bras (3 ; 63 ; 63' ; 103) en position rabattue sur le premier bras (2 ; 61 ; 61' ; 101), le bloqueur (45 ; 78 ; 122) étant déplaçable par une action manuelle pour dégager le bloqueur (45 ; 78 ; 122) et l'élément de verrouillage (10 ; 80 ; 80' ; 110) l'un de l'autre,
**caractérisé en ce qu'**il comprend un organe rotatif manuel de codage (23 ; 67 ; 131) pouvant occuper au moins trois positions angulaires distinctes, ces au moins trois positions angulaires distinctes comprenant au moins une position angulaire déterminée dans laquelle l'organe rotatif manuel de codage (23 ; 67 ; 131) autorise ledit déplacement du bloqueur (45 ; 78 ; 122) et plusieurs autres positions angulaires dans lesquelles l'organe rotatif manuel de codage (23 ; 67 ; 131) empêche ledit déplacement du bloqueur (45 ; 78 ; 122).

2. Fermoir déployant selon la revendication 1, **caractérisé en ce que** les au moins trois positions angulaires distinctes comprennent une seule position angulaire déterminée dans laquelle l'organe rotatif manuel de codage (23 ; 67 ; 131) autorise ledit déplacement du bloqueur (45 ; 78 ; 122).

3. Fermoir déployant selon la revendication 1 ou 2, **caractérisé en ce que** les au moins trois positions angulaires distinctes sont des positions stables.

4. Fermoir déployant selon l'une quelconque des revendications 1 à 3, **caractérisé en ce que** le bloqueur (45 ; 78 ; 122) est déplaçable par une action manuelle de poussée pour dégager le bloqueur (45 ; 78 ; 122) et l'élément de verrouillage (10 ; 80 ; 80' ; 110) l'un de l'autre

5. Fermoir déployant selon l'une quelconque des revendications 1 à 4, **caractérisé en ce que** le bloqueur (45 ; 78 ; 122) est déplaçable par ladite action manuelle contre l'action d'un organe élastique de rappel (51 ; 79 ; 123) pour dégager le bloqueur (45 ; 78 ; 122) et l'élément de verrouillage (10 ; 80 ; 80' ; 110) l'un de l'autre.

6. Fermoir déployant selon l'une quelconque des revendications 1 à 5, **caractérisé en ce que** l'élément de verrouillage (10 ; 80 ; 80' ; 110) et le bloqueur (45 ; 78 ; 122) sont verrouillables l'un par rapport à l'autre par encliquetage lors d'un rabattement du deuxième bras (3 ; 63 ; 63' ; 103) sur le premier bras (2 ; 61 ; 61' ; 101) au moins lorsque l'organe rotatif manuel de codage (23 ; 67 ; 131) est dans la ou l'une quelconque des positions angulaires déterminées et de préférence quelle que soit la position angulaire de l'organe rotatif manuel de codage (23 ; 67 ; 131).

7. Fermoir déployant selon l'une quelconque des revendications 1 à 6, **caractérisé en ce que** l'organe rotatif manuel de codage (23 ; 67 ; 131) comprend une roue manuelle de codage (15 ; 65 ; 65' ; 106) et une came de codage (25 ; 68 ; 132) coaxiale et solidaire en rotation de la roue manuelle de codage, la came de codage comprenant une surface circulaire (41 ; 76 ; 144) autour de son axe de rotation et un évidement (37 ; 77 ; 143) dans ladite surface circulaire, le fermoir comprenant en outre un organe d'arrêt (39 ; 75 ; 141) agencé pour coopérer avec ladite surface circulaire (41 ; 76 ; 144) pour empêcher ledit déplacement du bloqueur (45 ; 78 ; 122) lorsque l'organe rotatif manuel de codage (23 ; 67 ; 131) se trouve dans l'une quelconque desdites plusieurs autres positions angulaires, ledit évidement (37 ; 77 ; 143) étant apte à recevoir l'organe d'arrêt (39 ; 75 ; 141) pendant ledit déplacement du bloqueur (45 ; 78 ; 122) lorsque l'organe rotatif manuel de codage (23 ; 67 ; 131) se trouve dans la ou l'une quelconque des positions angulaires déterminées.

8. Fermoir déployant selon l'une quelconque des revendications 1 à 7, **caractérisé en ce que** l'au moins une position angulaire déterminée parmi les au moins trois positions angulaires distinctes est réglable par un utilisateur.

9. Fermoir déployant selon la revendication 7, **caractérisé en ce que** la came de codage (25 ; 68 ; 132) est rendue solidaire en rotation de la roue manuelle de codage (15 ; 65 ; 65' ; 106) par un organe d'indexation élastique (27 ; 69 ; 133) qui autorise une rotation de la roue manuelle de codage (15 ; 65 ; 65' ; 106) par rapport à la came de codage (25 ; 68 ; 132) lorsque la came de codage (25 ; 68 ; 132) accueille l'organe d'arrêt (39 ; 75 ; 141) dans l'évidement (37 ; 77 ; 143) pour permettre un réglage de l'au moins une position angulaire déterminée parmi les au moins trois positions angulaires distinctes.

10. Fermoir déployant selon l'une quelconque des revendications 1 à 9, **caractérisé en ce que** l'organe rotatif manuel de codage (23 ; 67) est rotatif autour d'un axe qui est orthogonal à l'axe de l'articulation entre le premier bras (2 ; 61 ; 61') et le deuxième bras (3 ; 63 ; 63').

11. Fermoir déployant selon l'une quelconque des revendications 1 à 10, **caractérisé en ce que** l'organe rotatif manuel de codage (23) est déplaçable en translation par ladite action manuelle pour effectuer ledit déplacement du bloqueur (45) lorsque l'organe rotatif manuel de codage (23) se trouve dans la ou l'une quelconque des positions angulaires déterminées.

12. Fermoir déployant selon l'une quelconque des revendications 1 à 11, **caractérisé en ce qu'**il comprend un deuxième dit bloqueur (46) indépendant dudit bloqueur (45) et un deuxième dit organe rotatif manuel de codage (24) indépendant dudit organe rotatif manuel de codage (23) et associé au deuxième bloqueur (46).

13. Fermoir déployant selon les revendications 11 et 12, **caractérisé en ce que** les organes rotatifs manuels de codage (23, 24) sont rotatifs autour d'axes respectifs qui sont orthogonaux à l'axe de l'articulation entre le premier bras (2) et le deuxième bras (3) et déplaçables l'un vers l'autre en translation dans une direction parallèle à l'axe de l'articulation entre le premier bras (2) et le deuxième bras (3) pour effectuer lesdits déplacements des bloqueurs (45, 46).

14. Fermoir déployant selon l'une quelconque des revendications 1 à 10, **caractérisé en ce qu'**il comprend un poussoir (66 ; 66' ; 105), distinct de l'organe rotatif manuel de codage (67 ; 131), permettant à l'utilisateur d'exercer ladite action manuelle.

15. Fermoir déployant selon les revendications 7 et 14, **caractérisé en ce que** l'organe d'arrêt (75 ; 141) est solidaire du poussoir (66 ; 105).

16. Montre-bracelet comprenant un fermoir déployant selon l'une quelconque des revendications 1 à 15.
